# EUROPÄISCHE PATENTANMELDUNG

(11) **EP 0 878 810 A2**
(43) Veröffentlichungstag der Anmeldung: **18.11.1998**
(21) Anmeldenummer: 98108659.8
(22) Anmeldetag: 13.05.1998
(51) Int. Cl.: H01F 38/12, H01F 27/32

(54) **Zündspule für Zündanlagen von Brennkraftmaschinen**

(30) Priorität: 15.05.1997 DE 19720334
(71) Anmelder: ROBERT BOSCH GMBH, 70442 Stuttgart (DE)
(72) Erfinder: Gross, Thomas, 71336 Waiblingen (DE); Rothfuss, Bernd, 75328 Schoemberg (DE)

(57) **Zusammenfassung**

Um bei einer Zündspule für Zündanlagen von Brennkraftmaschinen mit einer Primärspule, einer die Primärspule umgebenden Sekundärspule und einer die Spulen bis auf ihre Anschlüsse vollständig umgebenden Isolierstoffumhüllung sowie einem auf die Isolierstoffumhüllung aufgesetzten Spulenkern mit wenigstens einem in der Primärspule geführten ersten Schenkel und mit wenigstens einem über einen Jochschenkel mit dem ersten Schenkel verbundenen, an der Außenseite der Zündspule angeordneten zweiten Schenkel, der durch einen Luftspalt von der Isolierstoffumhüllung beabstandet ist, eine durch die starke Potentialdifferenz zwischen Sekundärspule und Kern bedingte Corona-Entladung in dem Luftspalt zu verhindern, wird vorgeschlagen, in dem Luftspalt zwischen dem zweiten Schenkel und der Isolierstoffumhüllung eine Folie anzuordnen, die aus einer organischen Polymer-Matrix besteht, in der ein Ferritmagnetischer Füllstoff enthalten ist.

## Beschreibung

### Stand der Technik

Die Erfindung geht von einer Zündspule für Zündanlagen von Brennkraftmaschinen nach der im Oberbegriff des Anspruchs 1 angegebenen Gattung aus.

Es ist bekannt, in Zündspulen mit Isolierstoffumhüllung von Primär- und Sekundärspule Spulenkerne zu verwenden, die mit wenigstens einem an der Außenseite der Isolierstoffumhüllung anliegenden Schenkel versehen sind, der über einen Jochschenkel mit einem in die zentrale Öffnung der Primärspule eingreifenden Schenkel verbunden ist. Bei derartigen Zündspulen ist der auf Massepotential liegende äußere Schenkel, in unmittelbarer Nähe zu den hochspannungsführenden Wicklungen der Sekundärspule angeordnet und nur durch die Isolierstoffumhüllung sowie einen aus fertigungstechnischen Gründen erforderlichen Luftspalt von diesen beabstandet. Insbesondere bei Sekundärspulen in Kammerausführungen, bei denen sich die Spannung mit zunehmender Kammerzahl vergrößert, kann eine Corona-Entladung in dem Luftspalt zwischen dem Kern und der Isolierstoffumhüllung stattfinden. Als besonders nachteilig ist dabei anzusehen, daß die Corona-Entladung mit einer starken Abstrahlung von elektromagnetischer Störstrahlung, insbesondere im Mittelwellenbereich, verbunden ist, wodurch z.B. der Rundfunkempfang im Fahrzeug wesentlich behindert wird.

Es sind verschiedene Zündspulen bekannt, bei denen versucht wurde, eine Corona-Entladung im Luftspalt durch das Einbringen eines Silikon-Klebers oder durch Umspritzen des Kerns mit Kunststoff oder Graphit zu verhindern. Als nachteilig muß hierbei angesehen werden, daß die Isolierhülle der Zündspule dabei mit dem Kern verklebt wird. Derartige Lösungen erlauben keine Demontage des Spulenkerns und sehen äußerlich unsauber verarbeitet aus.

### Vorteile der Erfindung

Die erfindungsgemäße Zündspule mit den kennzeichnenden Merkmalen des Anspruchs 1 hat demgegenüber den Vorteil, daß eine Corona-Entladung in dem Luftspalt zwischen der Isolierstoffumhüllung und dem wenigstens einen äußeren Kernschenkel auf sehr einfache und preisgünstige Weise vermieden wird. Es ist vorgesehen, die im Stand der Technik bekannten Spulen mit einer in den Luftspalt eingesetzten Ferrit-Folie zu versehen, welche aus einem Verbundwerkstoff aus Ferritpartikeln und Kunststoff besteht. Die abschirmende Folie verhindert vorteilhaft eine Corona-Entladung im Luftspalt sowie die damit verbundene Abstrahlung von elektromagnetischer Störstrahlung. Die Folien werden einfach vor der Montage des Kerns an der Isolierstoffumhüllung befestigt, beispielsweise durch Kleben. Die so hergestellten Zündspulen erlauben eine unproblematische Demontage des Magnetkerns und sehen darüber hinaus äußerlich sauber verarbeitet aus.

Vorteilhaft ist es die Folie um die Ränder der Isolierstoffumhüllung herumzuführen, so daß auch der Kern eine Verbindung mit Folie hat.

Besonders vorteilhaft ist, es eine selbstklebende Ferrit-Folie zu verwenden, welche auf die Isolierstoffumhüllung aufgeklebt wird.

### Zeichnung

Ein Ausführungsbeispiel der Erfindung ist in der Zeichnung dargestellt und wird in der nachfolgenden Beschreibung näher erläutert. Es zeigt
Fig. 1 eine Seitenansicht einer im Stand der Technik bekannten Zündspule,
Fig. 2 einen Querschnitt durch Fig. 1,
Fig. 3 eine Seitenansicht der erfindungsgemäßen Zündspule mit Schutzfolie aber ohne den Kern,
Fig. 4 eine Draufsicht auf die Zündspule aus Fig. 3.

### Beschreibung der Ausführungsbeispiele

In Fig. 1 und Fig. 2 ist der Aufbau einer im Stand der Technik bekannten Zündspule in Seitenansicht und im Querschnitt dargestellt. Die Zündspule weist eine Primärspule 3 mit Anschlußmitteln 25 zum Anschluß an eine Gleichspannungsquelle niedriger Spannung auf. Die Anschlußmittel 25 sind über zwei Kabel 31 mit einer Endstufe 30 verbunden. Eine Sekundärspule 4 ist konzentrisch um die Primärspule 3 herum angeordnet und weist Anschlußmittel 20,21 zum Anschluß beispielsweise an einen Zündverteiler oder an ein Schaltgerät auf. Die Hochspannung führenden Wicklungen der Sekundärspule 4 sind in Form einer Kammerwicklung angeordnet, bei der sich das Kammerpotential der einzelnen Kammern 5 mit wachsender Kammerzahl erhöht. Die Kammer 5' mit dem höchsten Kammerpotential ist mit einer Kontakthülse 21 elektrisch verbunden, die in einem nach oben offenen Dom 20 auf der Oberseite der Zündspule angeordnet ist (Fig. 4). Die Primärspule 3 und die Sekundärspule 4 sind bis auf die jeweiligen Anschlüsse 25,21 in bekannter Weise z.B. durch Umspritzen vollständig in einer Isolierstoffumhüllung 8 eingebettet. Weiterhin ist ein lamellenartig aufgebauter, zweiteiliger Eisenkern 10 vorgesehen, der aus zwei im wesentlichen E-förmigen Teilkernen 10a und 10b besteht, die jeweils einen ersten, mittleren Schenkel 12 und zwei dazu parallel verlaufende zweite Schenkel 13 aufweisen, die mit dem mittleren Schenkel 12 über je einen Jochschenkel 14 verbunden sind. Die Teilkerne werden auf der Ober- und Unterseite derart auf die Isolierstoffumhüllung 8 aufgeschoben, daß der jeweils mittlere Schenkel 12 in die zentrale Öffnung der Primärspule 3 eingreift und die äußeren Schenkel 13 getrennt durch einen Luftspalt 17 an der Außenseite der Isolierstoffumhüllung 8 anliegen. Der Luftspalt 17 ist aus fertigungstechnischen Gründen erforderlich, um Bauteiletoleranzen auszugleichen. Im zusammengebauten Zustand berühren sich die Endflächen der zweiten Schenkel 13 der beiden Teilkerne 10a und 10b, während die in die zentrale Öffnung 15 (Fig. 4) der Primärspule 3 eingeschobenen ersten Schenkel 12 durch einen schmalen Spalt 11 getrennt sind (Fig. 2). Der auf Massepotential liegende Spulenkern 10 ist auf der Ober- und Unterseite der Zündspule, in der zentralen Öffnung 15, auf der Außenseite durch die Isolierstoffumhüllung 8 von den Spulen 3,4 isoliert.

Die höchste Potentialdifferenz tritt in der Zündspule zwischen der Spulenkammer 5 mit der höchsten Spannung (in Fig. 2 die oberste Kammer 5') und den auf niedrigem Potential liegenden Kernschenkeln 13 auf. Diese sind zwar durch die Isolierung 8 und den Luftspalt 17 voneinander getrennt, bei sehr hohen Spannungen kann es aber dennoch zum Durchschlag der Spannung durch die Isolierstoffhülle 8 kommen. Dabei entsteht in dem Luftspalt 17 beispielsweise an den in Fig. 1 und Fig. 2 mit S gekennzeichneten Stellen eine Corona-Entladung, die mit der Abstrahlung von elektromagnetischer Störstrahlung verbunden ist. Die Entladung kann aber auch in dem in Fig. 2 nicht dargestellten schmalen Spalt zwischen den Jochschenkeln 14 auf der Oberseite der Zündspule und der Isolierung 8 über der Kammer 5' auftreten. Diese Corona-Entladung-Entladungen werden durch die Verwendung einer Folie vermieden, die aus einer organischen Polymer-Matrix besteht, in der ein Ferritmagnetischer Füllstoff enthalten ist. Derartige Verbundwerkstoffe aus Kunststoff und Ferrit werden im Handel unter der Bezeichung FPC (Ferrite Polymer Composite) in Folienform angeboten. Die Folien sind elastisch verformbar, weisen eine elektrische Leitfähigkeit auf und sind auch als selbstklebende Folien erhältlich. Die Folien weisen eine um 40% niedrigere Dichte auf als herkömmliche Ferrite und haben deshalb auch ein geringeres Gewicht. Aus der Folie werden zwei rechteckförmige Streifen 40 ausgeschnitten, die an ihren Enden mit zwei Laschen 40' versehen sind. Wie in Fig. 3 und Fig. 4 gezeigt ist werden die Streifen 40 bei demontiertem Spulenkern auf die Isolierstoffumhüllung 8 derart aufgeklebt, daß die Folie bei anschließenden Aufsetzen der beiden Kernstücke 10a und 10b in dem Luftspalt 17 zwischen den Schenkeln 13 und der Isolierhülle 8 angeordnet ist. Wie Fig. 4 für die Oberseite der Zündspule gezeigt, können die Laschen 40' an der Oberseite und Unterseite der Zündspule umgebogen werden, so daß auch der Bereich zwischen den Jochschenkeln 14 und den Enden der Spule geschützt ist und gleichzeitig an diesen Stellen der Kern die Folie kontaktiert. Durch die Verwendung der Folie wird die Corona-Entladung und Störabstrahlung wirksam vermieden.

## Patentansprüche

1. Zündspule für Zündanlagen von Brennkraftmaschinen mit einer Primärspule (3), einer die Primärspule umgebenden Sekundärspule (4) und einer die Spulen (3,4) bis auf ihre Anschlüsse (21,25) vollständig umgebenden Isolierstoffumhüllung (8) sowie einem auf die Isolierstoffumhüllung (8) aufgesetzten Spulenkern (10) mit wenigstens einem in der Primärspule (3) geführten ersten Schenkel (12) und mit wenigstens einem über einen Jochschenkel (14) mit dem ersten Schenkel (12) verbundenen, an der Außenseite der Zündspule angeordneten zweiten Schenkel (13), der durch einen Luftspalt (17) von der Isolierstoffumhüllung (8) beabstandet ist, **dadurch gekennzeichnet,** daß zumindest in dem Luftspalt (17) zwischen dem zweiten Schenkel (13) und der Isolierstoffumhüllung (8) eine Folie (40) angeordnet ist, die aus einer organischen Polymer-Matrix besteht, in der ein Ferritmagnetischer Füllstoff enthalten ist.

2. Zündspule nach Anspruch 1, **dadurch gekennzeichnet,** daß die Folie eine selbstklebende Folie ist, die auf den Isolierstoff aufgeklebt ist.

3. Zündspule nach Anspruch 1 oder 2, **dadurch gekennzeichnet,** daß die Folie (40) an den Enden mit zwei Laschen (40') versehen ist, die zwischen dem Jochschenkel (14) und der Isolierstoffumhüllung (8) angeordnet sind.
